# EUROPÄISCHE PATENTSCHRIFT

(11) **EP 0 078 471 B1**
(45) Veröffentlichungstag und Bekanntmachung des Hinweises auf die Patenterteilung: **22.10.1986**
(21) Anmeldenummer: 82109803.5
(22) Anmeldetag: 23.10.1982
(51) Int. Cl.: B65D 35/02

(54) **Auspressbarer Behälter**
Squeezable container
Récipient à vidage par pression

(30) Priorität: 04.11.1981 DE 3143671
(43) Veröffentlichungstag der Anmeldung: 11.05.1983
(73) Patentinhaber: Brogli, Werner, CH-4204 Duggingen (CH); Shavit, Henri, CH-4056 Basel (CH)
(72) Erfinder: Shavit, Henri, CH-4056 Basel (CH)
(74) Vertreter: Schmitt, Hans, Dipl.-Ing.

## Beschreibung

Die Erfindung betrifft einen auspreßbaren Behälter, insbesondere Ein- oder Mehrwegpackung, für pastöse, flüssige oder pulverförmige Füllgüter, der aus einem steifen, biegsamen und flachen Werkstoffmaterial hergestellt ist, welches durch Aufwölben oder Formen eines Bodens und gleichzeitiges Aufrichten und Aufwölben von zwei Seitenabschnitten und dichtes Verbinden der einander gegenüberliegenden Seitenränder bzw. Flansche der Seitenabschnitte gebildet ist, wonach das Einfüllen des Füllgutes und die Schließung eines dafür offengelassenen Abschnittes ertolgen, wobei an wenigstens einer Stelle die aufeinanderliegenden Flansche oder Ränder zur Bildung zumindest eines flachen Durchtrittskanales nicht verbunden sind, welcher Kanal in einen Auslaß mündet, dessen Wandungen im Bereich des Durchtrittskanales flach aufeinanderliegen und durch die Vorspannung des gewölbten Werkstoffes einen erhöhten Widerstand gegen Aufwölbung voneinander weg und eine lippendichtungsähnliche Gegeneinanderpressung aufweisen und der gewölbte Auslaß wenigstens weitgehend selbstschließend ist.

Ein derartiger auspreßbarer Behälter ist aus der DE-A-24 24 718 bekannt. Dieser bekannte Behälter besteht dabei aus zwei Hälften, die aus Kunststoff-Folien im Tiefziehverfahren gefertigt sind. Somit muß nicht nur ein relativ teurer Kunststoff verwendet werden, der eine ausreichende Eigenspannung besitzt, sondern es müssen zwei verschiedene Zuschnitte angefertigt und miteinander präzise verbunden werden. Ein solcher Kunststoff setzt außerdem dem Entfernen eines zuvor völlig verbundenen Verschlußteiles einen erheblichen Widerstand entgegen. Bei dem vorbekannten Behälter ist deshalb die selbstschließende Öffnung von vorneherein vorhanden und wird durch Erhöhung des Innendruckes geöffnet. Dabei besteht jedoch die Gefahr, daß vor allem beim Transport oder bei der Lagerung ein solcher erhöhter Druck ungewollt entsteht und schon vor einer Entnahme des Behälterinhaltes umgewollte Verluste entstehen.

Es besteht deshalb die Aufgabe, einen Behälter des eingangs erwähnten Art zu schaffen, der aus einem preiswerten Werkstoff besteht, vor dem ersten Öffnen vollständig verschlossen ist, nach dem Öffnen aber das Füllgut noch halten kann, ohne daß es einer besonderen aufsetzbaren Verschlußvorrichtung bedarf.

Zu Lösung dieser Aufgabe ist der eingangs erwähnte Behälter dadurch gekennzeichnet, daß er aus einem einzigen flachen Werkstoffzuschnitt gebildet ist, bei welchem ein die beiden Seitenabschnitte verbindender Mittelabschnitt als Boden angeformt ist, daß das Werkstoffmaterial beschichteter Karton ist und daß der den Rand des Behälters flach durchsetzende Kanal in eine vor Gebrauch geschlossene, abreißbare oder abschneidbare Zunge mündet, wobei der Durchtrittkanal auch nach Entfernen der Zunge weitgehend geschlossen bleibt.

Ein derartiger auspreßbarer Behälter kann also aus einem einzigen Zuschnitt und aus einem sehr preiswerten Werkstoff hergestellt werden. Dabei kann er zunächst hermetisch verschlossen versandt und gelagert werden, und wenn der Benutzer ihn einmal geöffnet hat, bleibt der Inhalt dennoch gegen ungewolltes Auslaufen weitestgehend geschützt. Dabei ist vorteilhaft, daß die Wandungen des Kanales innerhalb des Randes des Behälters angeordnet sind und entsprechend fest aufeinanderliegen, wobei sie sich von den verbundenen Rändern nur dadurch unterscheiden, daß die Verbindung in diesem Bereich unterbrochen ist. Auf diese Weise ergibt sich selbst nach dem Entfernen des entsprechenden Restes der Zunge, wodurch der Auslaß an sich geöffnet wird, ein genügend dichter Verschluß, um das Füllgut wenigstens eine Zeit lang aufheben zu können, obwohl der Behälter aus Karton besteht. Unterstützt wird diese Maßnahme durch den Abstand haltenden Boden, der dem Behälter ein in sich selbst stabile Form gibt, so daß ein selbsttätiges Ausfließen des Füllgutes nach dem Öffnen des Auslasses nicht erfolgt. Eine eigene Auslaßvorrichtung mit Schraubkappe oder dergleichen relativ teurem Verschlußteil, das separat hergestellt und in das Behältnis eingebracht und dort befestigt werden müsste, wird auf vorteilhafte Weise vermieden.

Der erfindungsgemäße Behälter eignet sich somit als Probepackung für solche Proben, die reichlich bemessen werden müssen, aber nicht von jedem Benutzer auf einmal benötigt werden. Ferner ist ein solcher Behälter geeignet für Füllgüter, die beispielsweise nacheinander von mehreren Benutzern entnommen werden können sollen. Der Behälter kann also beispielsweise zwei oder mehr Portionen eines Füllgutes enthalten. Eventuell kann dieser Behälter bei entsprechend breiten Rändern und entsprechend langem Austrittskanal sogar eine kleinere Tube ersetzen, weil die Kanalwände sich nach dem Ausdrücken einer gewissen Portion des Füllgutes zumindest bereichsweise wieder flach, d. h. dicht aufeinanderlegen werden. Wenn dabei der Entleerungskanal nach dem Entfernen der Zunge über den Rand des Behälters seitlich vorsteht, ergibt sich eine entsprechend lange Strecke, über die die Kanalwandungen bei Nichtgebrauch flach aufeinanderliegen, weil sie durch den Bereich der flach aufeinanderliegenden Ränder hindurchgeführt sind und praktisch von diesem flachen Rand ausgehen. Eine entsprechend gute Dichtwirkung kann auch nach dem Öffnen des ursprünglich hermetischen Verschlusses beibehalten bleiben.

Zwar kann die Schließ- und Dichtwirkung der Kanalwände dadurch unterstützt werden, daß der Benutzer sie nach dem Entnehmen eines Teiles des Füllgutes selbst wieder zusammenpreßt. Aufgrund des verwendeten Materiales ist jedoch weitgehend eine Schließung von selbst zu erwarten. Diese kann durch eine Ausgestaltung der Erfindung von erheblicher schutzwürdiger Bedeutung unterstützt werden, welche darin bestehen kann, daß zumindest die dem Kanal benachbarten Bereiche des Behälters bzw. des Behälterrandes federnd nachgiebig sind, so daß der zunächst flache. Kanal beim Auspressen des Füllgutes aufwölbbar ist und die durch die Befestigung der Zuschnittsränder gebildeten, am weitesten auseinanderbefindlichen Kanalränder zueinander bewegbar sind. Nach Beendigung des Entnahmevorganges ergibt sich so eine Rückfederung mit entsprechendem selbsttätigem Verschluß des Kanales. Beim Auspressen des Füllgutes wird nämlich ein gewisser Widerstand beim Aufspreizen der Kanalwände überwunden, der nach Beendigung der Entnahme des Füllgutes wieder zum im wesentlichen selbsttätigen Verschließen dieses Kanales führt.

Zwischen dem Hohlraum mit dem Füllgut und dem flachen Verbindungsrand der beiden Wandungen kann wenigstens bereichsweise ein im Querschnitt winkliger Übergang vorgesehen sein. Ein solcher winkliger Übergang verstärkt insbesondere in diesem Übergangsbereich die zueinander gerichteten Kräfte der Hohlraumwände bzw. der dort beginnenden Kanalwände. Dabei ist ein solcher winkliger Übergang vor allem bei Verwendung von Karton oder kartonartigem Werkstoff gut durchführbar. Die den Hohlraum umgrenzenden gewölbten Seitenwände berühren sich praktisch an der Kante dieses winkligen Bereiches und sind somit schon aufeinander zugerichtet, so daß der hier beginnende Kanal schon an seinem Anfang zunächst durch Aufeinanderliegen seiner Wandungen verschlossen ist. Entsprechend stark sind auch die Rückstellkräfte, wenn der Druck auf den Hohlraum des Behälters beim Auspressen von Füllgut wieder aufhört. Der spreizende Boden und die nach außen gewölbten Wandungen des Hohlraumes stehen zweckmäßigerweise aufgrund der Formgebung und der Werkstoffwahl unter eine auf den Austrittskanal im Sinne einer Zusammendrückung wirkenden Spannung.

Weitere Ausgestaltungen der Erfindung insbesondere hinsichtlich der Anordnung der Zunge mit dem Entleerungskanal sind Gegenstand weiterer Ansprüche. Es sei jedoch erwähnt, daß die Ränder des Behälters, soweit sie aneinander befestigt sind, zweckmäßigerweise versiegelt oder verschweißt sind.

Nachstehend ist die Erfindung mit ihren ihr als wesentlich zugehörenden Einzelheiten anhand der Zeichnung in mehreren Ausführungsbeispielen beschrieben. Es zeigt :
Figur 1 eine Ansicht eines noch nicht verformten, flachen Zuschnittes zur Bildung eines erfindungsgemäßen Behälters,
Figur 2 eine Seitenansicht eines erfindungsgemäßen Behälters, bei welchem der Entleerungskanal dem spreizenden Boden gegenüberliegend angeordnet ist,
Figur 3 einen Längsschnitt durch den Behälter gemäß Fig. 2,
Figur 4 eine etwas abgewandelte Ausführungsform, bei welcher die Zunge mit dem Entleerungskanal mit einem Seitenrand in Fortsetzung eines Seitenrandes des Behälters angeordnet ist,
Figur 5 eine andere Ausführungsform, bei welcher die Entleerungszunge mit einem Rand in Fortsetzung des dem Boden gegenüberliegenden Randes seitlich des Behälters angeordnet ist,
Figur 6 eine Ausführungsform des Behälters, bei dem die Zunge seitlich des Bodenbereiches angeordnet ist,
Figur 7 einen Querschnitt durch den Behälter gemäß Fig. 6 mit einem entsprechenden Längsschnitt durch den Entleerungskanal zur Verdeutlichung des Aufeinanderliegens der beiden Kanal-Wandungen, wie es auch in Fig. 3 deutlich wird,
Figur 8 einen im wesentlichen Fig. 6 entsprechenden Behälter, bei dem der Auslaufkanal und die diesen enthaltende Zunge sich in Entleerungsrichtung verjüngt,
Figur 9 einen Behälter etwa gemäß Fig. 2, bei dem die Zunge mit dem Entleerungskanal dieselbe Breite wie der Behälter selbst aufweist,
Figur 10 in vergrößertem Maßstab einen Querschnitt durch den Behälter im Bereich des Auslaßkanales mit einem Längsschnitt durch diesen Kanal analog Fig. 7,
Figur 11 und 12 einen etwas abgewandelten Behälter, bei dem der Boden aus einem etwa sechseckigen Mittelabschnitt des Zuschnittes gebildet ist, sowie
Figur 13 und 14 einen Auslaßkanal mit quer zur Entleerungsrichtung angeordneter Profilierung.

In den Figuren 1 bis 10 sind insgesamt sechs verschieden ausgebildete Behälter 1 dargestellt, die jedoch alle dasselbe Bezugszeichen haben, weil sie vom Prinzip her ähnlich aufgebaut sind. Auch die ihnen zugehörenden Teile und Einzelheiten haben dieselbe Bezugsziffer. Diese Behälter sind nämlich im wesentlichen übereinstimmend aus jeweils einem Zuschnitt 2 gebildet, bei dem lediglich die noch zu beschreibenden Teile für die Auslaufkanäle unterschiedlich angeordnet sein können. Der Zuschnitt 2 ist zur Erlangung eines Behälters gemäß den Figuren 2 und 3 U-förmig umgebogen, wobei im Bereich des U-Quersteges ein in der Projektion etwa ovaler, in Seitenansicht in einer Richtung gewöibter Boden 3 entsteht, der gemäß Fig. 3 eine abstandhaltende und spreizende Funktion für den inneren Hohlraum 4 mit dem Füllgut hat. Bei Verwendung von Karton oder einem kartonartigen Werkstoff oder einem Schichtwerkstoff, der ein solches Material enthält, bekommt ein solcher Behälter 1 eine Eigenstabilität, so daß nicht der Druck des Füllgutes den Behälter 1 äufwölben muß.

Schon am Zuschnitt 2, erst recht aber z. B. auch in Fig. 7 erkennt man, daß der Hohlraum 4 von zwei Wandungen 5 umschlossen ist, die voneinander weg verformt und gewölbt sind und an den Rändern 6 über eine gewisse Breite flach aufeinanderliegen und hier fest verbunden sind. Für diese Verbindung kommt eine Verklebung, Versiegelung oder Verschweißung in Frage.

Allen Ausführungsbeispielen ist gemeinsam, daß in dem außerhalb des Bodens 3 befindlichen Randbereich des Behälters 1 an wenigstens einer Stelle - gegebenenfalls kommen auch mehrere solche Stellen gleichzeitig in Frage - die aufeinanderliegenden Flansche oder Ränder 6 zur Bildung zumindest eines flachen Durchtrittskanales 7 nicht verbunden sind, welcher Kanal 7 in eine vor Gebrauch geschlossene, abreißbare oder abschneidbare Zunge 8 od. dgl. Auslaß mündet und dessen Wandungen 9 gemäß Fig. 3 oder 7 bei Nichtgebrauch aufeinanderliegen, so daß der Kanal 7 zunächst überhaupt keinen Durchtrittsquerschnitt hat, also den Behälter auch nach Entfernen der Zunge 8 abdichtet und verschlossen hält. Wird nur ein Teil des Füllgutes aus dem Behälter entnommen, kann also der Rest weiterhin aufgehoben werden, obwohl ein wieder verschließbarer Verschlußdeckel od. dgl. nicht vorgesehen oder notwendig ist. Man erkennt auch deutlich in den Schnittdarstellungen gemäß Fig. 3 und 7, daß zwischen dem Hohlraum 4 und dem flachen Verbindungsrand 6 bzw. auch dem entsprechend flachen Kanalbereich der beiden Wandungen 5 ein im Querschnitt winkliger Übergang 10 vorgesehen ist. Aufgrund dieser Formgebung und der Werkstoffwahl haben also die Wandungen 5 insbesondere in diesem Bereich das Bestreben, aneinander zu stoßen und sich zu berühren. Daraus ergibt sich eine praktisch selbsttätige Dichtwirkung, die vor allem auch durch den spreizenden Boden 3 unterstützt wird.

In den Ausführungsbeispielen nach Fig. 2 bis 4 und in gewissem Sinne auch Fig. 5 liegt die Zunge 8 mit der zunächst verschlossenen Entleerungsöffnung bzw. dem Entleerungskanal 7 dem Boden 3 gegenüber. Vor allem in Fig. 6 und 7 ist die Zunge 8 mit dem Entleerungskanal 7 in einem seitlichen Randbereich benachbart zu dem spreizenden Boden 3 angeordnet, wo der winklige Übergang 10 gemäß Fig. 7 besonders stark ist, so daß hier die Selbstdichtung groß wird. Darüber hinaus kann dann die Entleerung des Behälters von der flacheren zu der dickeren Seite hin erfolgen. In diesen Ausführungsbeispielen hat der Austrittskanal 7 im wesentlichen eine gleichbleibende Breite und darüber hinaus wird dieser Kanal 7 auch im Bereich der wenigstens teilweise entfernbaren Zunge 8 von einem Rand 11 umschlossen. Bei den Ausführungsbeispielen gemäß Fig. 2 bis 8 ist dabei die Breite des Randes 11 des Kanales 7 etwa der des Behälterrandes 6 gleich, was Vorteile bei der Herstellung hat. In Fig. 9 ist jedoch ein Ausführungsbeispiel dargestellt, bei dem der Rand 11 im Bereich des Entleerungskanales 7 eine größere Breite hat, weil die gesamte Zuschnittbreite auch im Bereich des Kanales 7 gleichbleibend gewählt ist, wodurch ein einfacher Zuschnitt 2 entsteht.

Die Zunge 8 kann eine oder mehrere Abreißhilfen, z. B. Kerben 12 od. dgl. in dem sie umschließenden Rand 11 aufweisen, die in einem etwa rechtwinklig zu dem Kanal 7 liegenden Bereich angeordnet sind. Dabei liegen sich in den Ausführungsbeispielen jeweils zwei derartige Kerben 12 gegenüber. Entsprechend geradlinig läßt sich die Zunge 8 abschneiden oder beim Abreißen kann der Benutzer sowohl auf der einen als auch auf der anderen Seite des Kanales einreißen. Wie bereits erwähnt, liegen die den Entleerungskanal 7 begrenzenden Behälterränder 6, die sich ja in die Kanalränder 11 fortsetzen, auch nach dem Entfernen des die Öffnung freigebenden Zungenteiles 8 flach und somit dicht aufeinander.

In Fig. 8 ist dabei ein abgewandeltes Ausführungsbeispiel dargestellt, bei dem der den Rand 6 des Behälters 1 flach jedoch rechtwinklig durchsetzende Kanal 7 sich zumindest im Bereich der Zunge 8 in Entleerungsrichtung verjüngt. Ein derartig ausgebildeter Entleerungskanal 7 könnte selbstverständlich auch bei den anderen Ausführungsbeispielen vorgesehen sein. Die den Entleerungskanal 7 gemäß Fig. 8 umschließende Zunge 8 ist dabei mit etwa dreieckförmigem Querschnitt vorgesehen, wobei eine Dreieckseite von dem Behälter selbst in den winkligen Übergang 10 gebildet ist, während eine weitere Dreieckseite von einem rechtwinklig dazu verlaufenden Rand etwa in Flucht mit dem Boden 3 und die dritte Dreieckseite von einem schrägen Rand gebildet sind. Es ist jedoch auch eine umgekehrte oder eine mehr spitzwinklige Anordnung möglich.

Eine etwa rechtwinklig zu dem Behälterrand 6 laufende Zungenseite kann gemäß Fig.6 und 8 etwa mit dem Boden 3 fluchten. Dadurch befindet sich der entsprechende Entleerungskanal 7 in einem Bereich, in dem der Winkel zwischen Seitenwand 5 und Behälterrand 6 bzw. Kanaleintritt möglichst spitz ist. Entsprechend gut sind hier die Selbstschließ-Kräfte.

In Fig. 3 erkennt man, daß der einstückig mit den Behälterseitenwänden 5 verbundene Boden 3 etwa oval und gegenüber den Behälterseitenwänden 5 nach innen gewölbt ist, wobei jedoch der Übergang vom Boden 3 selbst in die Seitenwände 5 im wesentlichen rechtwinklig und eine über den Boden 3 parallel zu den Behälterwänden 6 laufende Meridianlinie gerade ist. Auf diese Weise ergibt sich ein relativ stabiler Boden 3, der auch beim Benutzen des Behälters, d. h. beim Auspressen seines Inhaltes bestehen bleibt, so daß er danach seine spreizende Funktion wieder übernehmen kann. Dennoch erlaubt die Werkstoffwahl ein praktisch vollständiges Auspressen unter Zerstörung auch des Bodenbereiches, wenn der Behälter gänzlich ausgepreßt werden soll.

Es sei noch erwähnt, daß auch mehrere Kerben 12 insbesondere bei sich verjüngendem Entleerungskanal 7 in Entleerungsrichtung hintereinanderliegend angeordnet sein können. Dadurch läßt sich dann der Austrittsquerschnitt variieren. Verjüngt sich der Austrittskanal 7 nicht, sind jedoch mehrere Kerben hintereinander vorgesehen, läßt sich auf diese Weise die Dichtfläche vergrößern oder verkleinern. Zu Beginn eines Entleerungsvorganges wird man zweckmäßigerweise erst die am weitesten vom Hohlraum 4 entfernt liegenden Kerben benutzen, um eine möglichst lange Dichtfläche zu erzielen. Für die letzte Entleerung des Behälters 1 kann dann die Kanallänge verkürzt werden.

Insgesamt ergibt sich ein Behälter 1, der - was aus dem Zuschnitt 1 gemäß Fig. 1 hervorgeht - sehr einfach herstellbar ist, keine besondere, häufig aus Metall oder Kunststoff bestehende Verschlußeinrichtung benötigt und dennoch sowohl als Einmalbehälter als auch als Behälter für mehrmalige Entnahmevorgänge geeignet ist. Er kann somit z. B. Kosmetika wie Haarwaschmittel enthalten, bei denen häufig vorgeschrieben ist, daß der Benutzer zunächst eine erste Portion und danach eine zweite Portion verwenden soll. Bei einem lediglich aus Kunststoffolie bestehenden Probebehälter ist dies nur mit großer Schwierigkeit, wenn überhaupt, möglich. Ferner kann ein solcher Behälter zur Aufnahme von Senf usw. benutzt werden.

Die erfindungsgemäße Ausbildung des auspreßbaren Behälters wird besonders deutlich an der vergrößerten Schnittdarstellung der Fig. 10. Dabei ist die Zunge 8 gerade abgetrennt und dennoch liegen die Wandungen 9 des Durchtrittskanales 7 zumindest am äußeren Ende dicht aufeinander. Die besondere Formgebung des Behälters ergibt dabei, daß der Längsschnitt durch den Kanal 7 und den diesem benachbarten Behälterbereich Y-förmig ist, wobei die beiden Schenkel dieses Y von den Behälterwänden 5 gebildet sind, während der Abstrich des Y von dem Durchtrittskanal gebildet ist. Diese besondere Formgebung bewirkt aufgrund des kartonartigen steifen Materiales dessen Vorspannung, so daß das Aufeinanderliegen des Wandungen 9 mit einem gewissen Schließdruck erfolgt. Selbst nach dem Auspressen eines Teiles des Tubeninhaltes heben die Wandungen 9 aufgrund dieser Vorspannung eine selbstschließende Wirkung.

Es sei noch erwähnt, daß der Durchtrittskanal 7 und die ihn umschließende Zunge auch an einem Übergang, insbesondere einer Ecke, zwischen einem Seitenrand 6 und dem dem Boden 3 gegenüberliegenden Rand angeordnet sein kann, wie es in Fig. 5 mit unterbrochenen Linien zusätzlich angedeutet ist.

Eine Ausgestaltung der Erfindung von eigener schutzwürdiger Bedeutung ist in den Figuren 13 und 14 dargestellt, wobei Fig. 13 eine Draufsicht der Zunge 8 mit dem Durchtrittskanal und Fig. 14 einen Querschnitt in teilweise schaubildlicher Ansicht durch diese Zunge 8 zeigt. Dabei ist vorgesehen, daß die aufeinanderliegenden Wandungen 9 des Kanales 7 quer zur Entleerungsrichtung geprägt und/oder profiliert sind. Man erkennt vor allem in Fig. 14 deutlich eine Wellenförmige Profilierung 14, durch die auch nach dem Öffnen des Behälters und Abtrennen der äußeren Zunge 8 eine noch bessere Abdichtung des Durchtrittskanales erzielt wird. Diese Profilierung ist vor allem zweckmäßig, wenn der Durchtrittskanal in einem Bereich des Behälters mit sehr spitzem Winkel zwischen den Wandungen 5, also vor allem an dem dem Boden 3 gegenüberliegenden Rand angeordnet ist, wo die Vorspannung der Seitenwände in Schließrichtung des Kanals geringer ist. Ferner ist diese zusätzliche Abdichtmaßnahme auch dann vorteilhaft - unabhängig von der Anordnung des Entleerungskanales auch an anderen Seiten des Behälters - wenn ein relativ flüssiges Medium in dem Behälter enthalten'sein soll.

In den Figuren 1 bis 9 sind Behälter dargestellt, bei denen der Boden 3 eine an sich vorteilhafte linsenförmige und einwärtsgewölbte Form hat. In den Figuren 11 und 12 ist eine Ausführungsform angedeutet, bei der der spreizende Boden 3 oder der entsprechende Mittelabschnitt des Zuschnittes vieleckig, insbesondere sechseckig ist. Diese Sechseckform erkennt man vor allem gut in der schaubildlichen Darstellung eines Behälters 1 in Fig. 12. Aus den Figuren 11 und 12 zusammen wird deutlich, daß dabei die randnahen, im Ausführungsbeispiel schräg einwärtsgerichteten Bereiche 3a dieses Bodens 3 etwa dreieckförmig und der sie verbindende Bodenteil 3b etwa rechteckig sind. Ein derartiger Behälter kann eventuell sogar mit dem Bodenbereich 3b gut auf einen stabförmigen Halter od. dgl. gestellt werden, der zwischen die Bereiche 3a paßt.

## Patentansprüche

1. Auspreßbarer Behälter (1) insbesondere Ein-oder Mehrwegpackung, für pastöse, flüssige oder pulverförmige Füllgüter, der aus einem steifen, biegsamen und flachen Werkstoffmaterial hergestellt ist, welches durch Aufwölben oder Formen eines Bodens (3) und gleichzeitiges Aufrichten und Aufwölben von zwei Seitenabschnitten (5) und dichtes Verbinden der einander gegenüberliegenden Seitenränder bzw. Flansche (6) der Seitenabschnitte (5) gebildet ist, wonach das Einfüllen des Füllgutes und die Schließung eines dafür offengelassenen Abschnittes erfolgen, wobei an wenigstens einer Stelle die aufeinanderliegenden Flansche oder Ränder (6) zur Bildung zumindest eines flachen Durchtrittskanales (7) nicht verbunden sind, welcher Kanal (7) in einen Auslaß mündet, dessen Wandungen (9) im Bereich des Durchtrittskanales (7) flach aufeinanderliegen und durch die Vorspannung des gewölbten Werkstoffes einen erhöhten Widerstand gegen Aufwölbung voneinander weg und eine lippendichtungsähnliche Gegeneinanderpressung aufweisen und der geöffnete Auslaß wenigstens weitgehend selbstschließend ist, dadurch gekennzeichnet, daß der Behälter (1) aus einem einzigen flachen Werkstoffzuschnitt (2) gebildet ist, bei welchem ein die beiden Seitenabschnitte (5) verbindender Mittelabschnitt (3) als Boden angeformt ist, daß das Werkstoffmaterial beschichteter Karton ist und daß der den Rand (6) des Bahälters (1) flach durchsetztende Kanal (7) in eine vor Gebrauch geschlossene, abreißbare oder abschneidbare Zunge (8) mündet, wobei der Durchtrittskanal (7) auch nach Entfernung der Zunge (8) weitgehend geschlossen bleibt.

2. Behälter nach Anspruch 1, dadurch gekennzeichnet, daß der Entleerungskanal (7) auch nach dem Entfernen der Zunge (8) über den Rand (6) des Behälters (1) seitlich vorsteht.

3. Behälter nach Anspruch 1 oder 2, dadurch gekennzeichnet, daß zumindest die dem Kanal (7) benachbarten Bereiche des Behälters (1) bzw. des Behälterrandes (6) federnd nachgiebig sind, so daß der zunächst fläche Kanal (7) beim Auspressen des Füllgutes gegen eine Rückstellkraft aufwölbbar ist und die durch die Befestigung der Zuschnittränder gebildeten, am weitesten auseinanderbefindlichen Kanalränder zueinander bewegbar sind.

4. Behälter nach einem der Ansprüche 1 bis 3, dadurch gekennzeichnet, daß zwischen dem Hohlraum (4) und dem flachen Verbindungsrand (6) der beiden Wandungen (5) wenigstens bereichsweise ein im Querschnitt winkliger Übergang (10) vorgesehen ist.

5. Behälter nach einem der Ansprüche 1 bis 4, dadurch gekennzeichnet, daß die nach außen gewölbten Wandungen (5) des Hohlraumes (4) durch den abstandhaltenden oder spreizenden Boden (3) und die flach aufeinander befestigten Ränder (6) unter einer auf den Austrittskanal (7) im Sinne eine Zusammendrückung wirkenden Spannung stehen.

6. Behälter nach einem der Ansprüche 1 bis 5, dadurch gekennzeichnet, daß die Zunge mit der zunächst verschlossenen Entleerungsöffnung dem Boden (3) gegenüberliegt und/oder gegebenenfalls an einem Übergang (Ecke) zwischen einem Seitenrand (6) und dem dem Boden (3) gegenüberliegenden Rand angeordnet ist.

7. Behälter nach einem der Ansprüche 1 bis 5, dadurch gekennzeichnet, daß die Zunge mit dem Entleerungskanal in einem seitlichen Randbereich insbesondere benachbart zu dem spreizenden Boden (3) angeordnet ist.

8: Behälter nach einem der Ansprüche 1 bis 7, dadurch gekennzeichnet, daß der Austrittskanal (7) im wesentlichen gleichbleibende Breite hat und daß dieser Kanal (7) im Bereich der wenigstens teilweise entfernbaren Zunge (8) von einem Rand (11) umschlossen ist.

9. Behälter nach einem der Ansprüche 1 bis 8, dadurch gekennzeichnet, daß die Breite des Randes (11) des Kanales (7) etwa der des Behälterrandes (6) entspricht.

10. Behälter nach einem der Ansprüche 1 bis 9, dadurch gekennzeichnet, daß die Zunge (8) eine oder mehrere Abreißhilfen, z. B. Kerben (12) od. dgl. vorzugsweise einander gegenüberliegend in dem sie umschließenden Rand (11) aufweist, die in einem etwa rechtwinklig zu dem Kanal (7) liegenden Bereich angeordnet sind.

11. Behälter nach einem der Ansprüche 1 bis 10, dadurch gekennzeichnet, daß der den Rand (6) des Behälters (1) flach, jedoch rechtwinklig durchsetzende Kanal (7) sich zumindest im Bereich der Zunge (8) in Entleerungsrichtung verjüngt.

12. Behälter nach einem der Ansprüche 1 bis 11, dadurch gekennzeichnet, daß eine den Entleerungskanal umschließende Zunge (8) mit etwa dreieckförmigem Querschnitt vorgesehen ist.

13. Behälter nach Anspruch 12, dadurch gekennzeichnet, daß die dreieckförmige Zunge an einer Dreieckseite von dem Behälter (1) selbst an einer anderen Dreieckseite von einem rechtwinklig dazu verlaufenden Rand und an der dritten Seiten von einem schrägen Rand begrenzt ist.

14. Behälter nach einem der Ansprüche 1 bis 13, dadurch gekennzeichnet, daß die etwa rechtwinklig zu dem Behälterrand laufende Zungenseite mit einer Behälterseite, vorzugsweise etwa dem Boden fluchtet.

15. Behälter nach einem der Ansprüche 1 bis 14, dadurch gekennzeichnet, daß der einstückig mit den Behälterseitenwänden (5) verbundene Boden (3) od. dgl. etwa linsenförmig, vieleckig oder gegenüber den Behälterseitenrändern (6) nach innen gewölbt ist, wobei jedoch der Übergang vom Boden (3) in die Seitenwände (5) überall im wesentlichen rechtwinklig und eine über den Boden parallel zu den Behälterrändern (6) laufende Meridianlinie gerade ist.

16. Behälter nach einem der vorstehenden Ansprüche, dadurch gekennzeichnet, daß seine Wandungen aus mehrfach beschichtetem Karton bestehen.

17. Behälter nach einem der Ansprüche 1 bis 16, dadurch gekennzeichnet, daß mehrere Kerben (12), insbesondere bei sich verjüngendem Entleerungskanal, in Entleerungsrichtung hintereinander vorgesehen sind.

18. Behälter nach einem der Ansprüche 1 bis 17, dadurch gekennzeichnet, daß die Ränder (6, 11) verklebt, versiegelt oder verschweißt sind.

19. Behälter nach einem der vorstehenden Ansprüche, dadurch gekennzeichnet, daß der Längsschnitt durch den Durchtrittskanal (7) und den diesem benachbarten Behälterbereich Y-förmig ist, wobei die beiden Schenkel des Y von den Behälterwänden (5) gebildet sind.

20. Behälter nach einem der vorstehenden Ansprüche, dadurch gekennzeichnet, daß die aufeinanderliegenden Wandungen (9) des Kanales (7) quer zur Entleerungsrichtung geprägt und/oder profiliert sind.

21. Behälter nach einem der Ansprüche 1 bis 20, dadurch gekennzeichnet, daß der spreizende Boden (3) oder Mittelabschnitt des Zuschnittes vieleckig, vorzugsweise sechseckig ist.

22. Behälter nach Anspruch 21, dadurch gekennzeichnet, daß die randnahen, vorzugsweise schräg einwärtsgerichteten Bereiche (3a) des Boden (3) etwa dreieckförmig und der sie verbindende Bodenteil (3b) etwa rechteckig sind.

## Claims

1. A squeezable container (1), in particular an expendable or non-expendable package, for pasty, liquid or powdery filling matter, said container being made of stiff, pliant and flat material formed by arching or shaping a base (3) and simultaneously raising and arching two side portions (5) and tightly connecting the mutually opposed side edges or flanges (6) of the side portions (5), after which the filling matter is filled in and a portion left open therefor is closed, the superposed flanges or edges (6) not being connected at at least one point in order to form at least one flat passage (7), said passage (7) ending in an outlet the walls (9) of which lie flat upon one another in the region of the passage (7) and through the prestressing of the curved material having increased resistance against arching away from one another and being urged against each other in a manner similar to a lip seal and the opened outlet being at least largely self-closing, characterized in that the container (1) is made from a single, flat cut-out (2) of material, wherein a centre portion (3) connecting the two side portions (5) is contoured as a base, that the material is coated cardboard and that the passage (7) flatly traversing the edge (6) of the container (1) ends in a tongue (8) which is removable by being torn or cut off and is closed prior to use, the passage (7) remaining largely closed even after the tongue (8) has been removed.

2. The container as claimed in claim 1, characterized in that the discharge passage (7) projects laterally beyond the edge (6) of the container (1) even after the tongue (8) has been removed.

3. The container as claimed in claim 1 or claim 2, characterized in that at least the zones of the container (1) or of the container edge (6) which are adjacent to the passage (7) are flexible, so that the initially flat passage (7) is capable of being arched against a restoring force as the filling matter is being squeezed out and the passage edges furthest apart from one another formed by fastening the edges of the cut-out are movable towards one another.

4. The container as claimed in any one of claims 1 to 3, characterized in that between the cavity (4) and the flat connecting edge (6) of the two walls (5) provision is made at least in areas for a transition (10) angular in cross section.

5. The container as claimed in any one of claims 1 to 4, characterized in that through the space-maintaining or spreading base (3) and the edges (6) fastened flat one upon the other, the convex walls (5) of the cavity (4) are under a tension acting on the outlet passage (7) in the manner of compression.

6. The container as claimed in any one of claims 1 to 5, characterized in that the tongue with the initially closed discharge opening is opposite the base (3) and/or is possibly disposed at a transition (corner) between a side edge (6) and the edge opposite the base (3).

7. The container as claimed in any one of claims 1 to 5, characterized in that the tongue with the discharge passage is disposed in a lateral edge zone, in particular adjacent to the spreading base (3).

8. The container as claimed in any one of claims 1 to 7, characterized in that the outlet passage is of substantially uniform width and that in the region of the at least partly removable tongue (8) said passage (7) is surrounded by an edge (11).

9. The container as claimed in any one of claims 1 to 8, characterized in that the width of the edge (11) of the passage (7) corresponds aproximately to that of the container edge (6).

10. The container as claimed in any one of claims 1 to 9, characterized in that the tongue (8) has one or more means enabling it to be torn off, e. g. notches (12) or the like which are preferably opposite one another in the edge (11) surrounding said tongue and are disposed in a zone lying at approximately right angles to the passage (7).

11. The container as claimed in any one of claims 1 to 10, characterized in that the passage (7) traversing the edge (6) of the container (1) in a flat but right-angled manner tapers at least in the region of the tongue (8) in the direction of discharge.

12. The container as claimed in any one of claims 1 to 11, characterized in that provision is made for a tongue (8) which surrounds the discharge passage and has a cross section approximately triangular in shape.

. 13. The container as claimed in claim 12, characterized in that the triangular-shaped tongue is defined on one triangle side by the container (1) itself, on another triangle side by an edge extending at right angles thereto and on the third side by a slanting edge.

14. The container as claimed in any one of claims 1 to 13, characterized in that the tongue side running at approximately right angles to the container edge is in alignment with one container side, preferably for example the base.

15. The container as claimed in any one of claims 1 to 14, characterized in that the base (3) or the like integral with the side walls (5) of the container is approximately lentiform, polygonal or concave relative to the side edges (6) of the container, however the transition from the base (3) to the side walls (5) being everywhere substantially right-angled and a meridian line running over the base parallel to the container edges (6) being straight.

16. The container as claimed in any one of the preceding claims, characterized in that its walls are made of multi-coated cardboard.

17. The container as claimed in any one of claims 1 to 16, characterized in that a plurality of notches (12) are provided one after the other in the direction of discharge, in particular if the discharge passage is tapered.

18. The container as claimed in any one of claims 1 to 17, characterized in that the edges (6, 11) are stuck together, sealed or heat-sealed.

19. The container as claimed in any one of the preceding claims, characterized in that the longitudinal section through the passage (7) and the container zone adjacent thereto is Y-shaped, the two arms of the Y being formed by the container walls (5).

20. The container as claimed in any one of the preceding claims, characterized in that the superposed walls (9) of the passage (7) are embossed and/or profiled transversely to the direction of discharge:

21. The container as claimed in any one of claims 1 to 20, characterized in that the spreading base (3) or centre portion of the cut-out is polygonal, preferably hexagonal.

22. The container as claimed in claim 21, characterized in that the zones (3a) of the base (3) that are near the edge and are preferably directed inwardly at an angle are approximately triangular in shape and the base part (3b) connecting them is approximately rectangular.

## Revendications

1. Récipient à vidage par pression (1), en particulier emballage non réutilisable ou réutilisable pour contenus pâteux, liquides ou pulvérulents, qui est fabriqué en un matériau rigide, flexible et plat qui est formé par bombage ou formage d'un fond (3) et dressage et bombage simultanés de deux parties latérales (5) et assemblage étanche des bords latéraux ou rebords placés face à face (6) des parties latérales (5), après quoi s'effectuent l'introduction du contenu et la fermeture d'une partie laissée ouverte à cet effet, les rebords ou bords (6) placés l'un sur l'autre n'étant pas reliés en au moins un endroit pour la formation d'au moins un canal de passage plat (7), canal (7) qui débouche dans une sortie dont les parois (9) sont appliquées à plat l'une sur l'autre dans la région du canal de passage et présentent, par suite de la précharge du matériau bombé, une résistance accrue contre le bombage avec écartement l'une de l'autre et une compression l'une contre l'autre, analogue à un joint à lèvres, et la sortie ouverte se fermant d'elle-même au moins dans une large mesure, caractérisé en ce que le récipient (1) est formé en partant d'une seule découpe plate de matériau (2) dans laquelle une partie centrale (3) reliant les deux parties latérales (5) est formée comme fond, en ce que le matériau est du carton revêtu, et en ce que le canal (7) traversant de façon plate le bord (6) du récipient (1) débouche dans une languette (8) fermée avant l'utilisation, pouvant être arrachée ou pouvant être coupée, le canal de passage (7) restant fermé dans une large mesure même après retrait de la languette (8).

2. Récipient selon la revendication 1, caractérisé en ce que le canal de vidage (7) dépasse latéralement le bord (6) du récipient (1) même après le retrait de la languette (8).

3. Récipient selon l'une des revendications 1 et 2, caractérisé en ce qu'au moins les régions du récipient (1) ou du. bord (6) du récipient qui sont voisines du canal (7) sont souples élastiquement, de sorte que, lorsqu'on éjecte le contenu, le canal (7) tout d'abord plat peut se bomber contre une force de rappel et les bords de canal les plus éloignés l'un de l'autre, formés par la fixation des bords de la découpe, peuvent être déplacés l'un vers l'autre.

4. Récipient selon l'une des revendications 1 à 3, caractérisé en ce qu'entre la cavité (4) et le bord plat d'assemblage (6) des deux parois (5) est prévue, au moins par région, une transition à section angulaire (10).

5. Récipient selon l'une des revendications 1 à 4, caractérisé en ce que les parois bombées vers l'extérieur (5) de la cavité (4) sont soumises, par le fond (3) maintenant l'espacement ou causant l'écartement et par les bords (6) fixés à plat l'un sur l'autre, à une tension agissant dans le sens d'une compression sur le canal de sortie (7).

6. Récipient selon l'une des revendications 1 à 5, caractérisé en ce que la languette, avec l'ouverture de vidage tout d'abord fermée, est placée à l'opposé du fond (3) et/ou éventuellement disposée à une transition (angle) entre un bord latéral (6) et le bord opposé au fond (3).

7. Récipient selon l'une des revendications 1 à 5, caractérisé en ce que la languette, avec le canal de vidage, est disposée dans une région latérale de bord, en particulier au voisinage du fond à écarter (3).

8. Récipient selon l'une des revendications 1 à 7, caractérisé en ce que le canal de sortie (7) a une largeur pratiquement constante, et en ce que ce canal (7) est entouré, dans la région de la languette (8) pouvant être retirée au moins partiellement, par un bord (11).

9. Récipient selon l'une des revendications 1 à 8, caractérisé en ce que la largeur du bord (11) du canal (7) correspond à peu près à celle du bord (6) du récipient.

10. Récipient selon l'une des revendications 1 à 9, caractérisé en ce que la languette (8) présente un ou plusieurs adjuvants de déchirement, par exemple des entailles (12), ou agencements similaires, de préférence opposés entre eux, dans le bord (11) qui l'entoure, ceux-ci étant disposés dans une région placée à peu près perpendiculairement au canal (7).

11. Récipient selon l'une des revendications 1 à 10, caractérisé en ce que le canal (7) traversant à plat, mais à angle droit, le bord (6) du récipient rétrécit dans le sens du vidage au moins la région de la languette (8).

12. Récipient selon l'une des revendications 1 à 11, caractérisé en ce qu'il est prévu une languette (8) à section à peu près triangulaire, entourant le canal de vidage.

13. Récipient selon la revendication 12, caractérisé en ce que la languette triangulaire est limitée à un côté du triangle par le récipient (1) lui-même, à un autre côté du triangle par un bord dirigé perpendiculairement au récipient et au troisième côté par un bord oblique.

14. Récipient selon l'une des revendications 1 à 13, caractérisé en ce que le. côté de la languette dirigé à peu près perpendiculairement au bord du récipient est aligné sur un côté du récipient, de préférence à peu près le fond.

15. Récipient selon l'une des revendications 1 à 14, caractérisé en ce que le fond (3) ou agencement similaire relié d'une seule pièce aux parois latérales (5) du récipient est à peu près lenticulaire, polygonal ou bombé vers l'intérieur relativement au bords latéraux (6) du récipient, la transition du fond (3) aux parois latérales (5) étant toutefois partout pratiquement à angle droit et étant une ligne méridienne courant sur le fond parallèlement aux bords (6) du récipient.

16. Récipient selon l'une des revendications précédentes, caractérisé en ce que ses parois sont formées de carton plusieurs fois revêtu.

17. Récipient selon l'une des revendications 1 à 16, caractérisé en ce que plusieurs entailles (12) sont prévues l'une derrière l'autre dans le sens de vidage, en particulier à l'endroit du canal de vidage qui rétrécit.

18. Récipient selon l'une des revendications 1 à 17, caractérisé en ce que les bords (6, 11) sont collés, scellés ou soudés.

19. Récipient selon l'une des revendications précédentes, caractérisé en ce que la section longitudinale du canal de sortie (7) et de la région du récipient qui est voisine de celui-ci est en Y, les deux branches de l'Y étant formées par les parois (5) du récipient.

20. Récipient selon l'une des revendications précédentes, caractérisé en ce que les parois appliquées l'une sur l'autre (9) du canal (7) sont estompées et/ou profilées transversalement à la direction de vidage.

21. Récipient selon l'une des revendications 1 à 20, caractérisé en ce que le fond (3) ou partie centrale de la découpe, causant l'écartement, est polygonal, de préférence hexagonal.

22. Récipient selon la revendication 21, caractérisé en ce que les régions (3a) du fond (3) qui sont proches des bords, de préférence dirigées obliquement vers l'intérieur, sont à peu près triangulaires, et en ce que la partie de fond (3b) qui les relie est à peu près rectangulaire.
